# FASCICULE DE BREVET EUROPEEN

(11) **EP 0 036 823 B1**
(45) Date de publication et mention de la délivrance du brevet: **15.08.1984**
(21) Numéro de dépôt: 81400458.6
(22) Date de dépôt: 24.03.1981
(51) Int. Cl.: B61L 3/22

(54) **Dispositif de transmission d'informations par les rails entre une voie de circulation ferroviaire et un ensemble de véhicules circulant sur cette voie**
Vorrichtung zur Informationsübertragung durch die Schienen zwischen einem Gleis und einem auf diesem Gleis fahrenden Zug
Device for information transmission by means of the rails between a railway-track and a train of vehicles moving on this track

(30) Priorité: 25.03.1980 FR 8006570
(43) Date de publication de la demande: 30.09.1981
(73) Titulaire: JEUMONT-SCHNEIDER Société anonyme dite:, F-92811 Puteaux Cedex (FR)
(72) Inventeur: Laurent, Daniel, F-75017 Paris (FR); Theze, Claude, F-95370 Montigny les Cormeilles (FR)
(74) Mandataire: Lejet, Christian (FR)

## Description

La présente invention concerne un dispositif de transmission d'informations par les rails entre une voie de circulation ferroviaire et un ensemble de véhicules circulant dans le même sens sur cette voie, le long de laquelle se succèdent une pluralité de zones de transmission d'informations.

Plus précisément, la présente invention concerne un perfectionnement apporté à un tel dispositif qui a été notamment décrit dans la demande de brevet européen publiée sous le numéro 0 007 271.

On sait qu'un tel dispositif comporte :
- sur voie, pour chaque zone de transmission d'informations :
   un générateur de signaux alternatifs à une fréquence déterminée qui constitue la fréquence porteuse des informations à transmettre, cette fréquence étant prise à l'extérieur des bandes de fréquences utilisées dans le système de cantonnement,
   un modulateur desdits signaux,
   un organe de commande du modulateur de manière que ces signaux soient modulés en fonction des informations à transmettre,
   une spire conductrice isolée disposée en forme de cadre entre les deux files de rails, près de l'extrêmité aval de ladite zone de transmission d'informations,
   un transformateur adaptateur d'impédance et de séparation de circuits dont le primaire reçoit les signaux modulés et dont le secondaire est relié aux bornes de la spire en forme de cadre,
   deux circuits résonnants accordés sur la fréquence porteuse, branchés entre les deux files de rails, l'un à l'extrémité aval et l'autre à l'extrémité amont de la zone de transmission d'informations,
   à bord de chaque véhicule, des moyens de réception accordés sur les fréquences porteuses respectives des zones de transmission d'informations.

En vue d'assurer la sécurité intrinsèque du dispositif, au sens ferroviaire du terme, il est nécessaire de limiter fortement la diaphonie dans une zone déterminée. De ce fait, l'utilisateur doit savoir à tout instant si les circuits résonnants formant chaque zone de transmission d'informations ne sont pas coupés ou ne présentent pas de fréquence de résonance différente de celle qui est émise par le générateur de signaux alternatifs, puisque de l'augmentation de l'impédance de l'un de ces circuits résonnants il résulterait une propagation inopportune des signaux émis dans une zone vers une zone adjacente, donc une diaphonie qui peut être importante.

Dans ce but, selon la présente invention, le circuit résonnant série accordé sur la fréquence porteuse branché entre les deux files de rails à chacune des extrémités d'une zone de transmission est constitué par deux circuits résonnants série identiques disposés en parallèle et comprenant chacun un condensateur en série avec l'enroulement primaire d'un transformateur, les enroulements secondaires des deux transformateurs étant connectés en série et en opposition, de telle manière qu'un signal alternatif à la fréquence porteuse apparaisse aux bornes du circuit ainsi formé lorsque les deux circuits résonnants série présentent des caractéristiques différentes.

Selon un deuxième mode de réalisation de l'invention, les circuits constitués par les enroulements secondaires disposés en série et en opposition des deux transformateurs de chacun des deux circuits résonnants accordés sur deux fréquences différentes et branchés respectivement en aval d'une zone et en amont de la zone immédiatement adjacente, sont connectés en série par l'intermédiaire de l'enroulement secondaire d'un cinquième transformateur aux bornes de l'enroulement primaire duquel est appliqué un signal alternatif, de telle manière qu'en cas de modification des caractéristiques de l'un des circuits résonnants, la fréquence du signal alternatif apparaissant aux bornes du circuit ainsi formé permette de déterminer le circuit résonnant défaillant. En vue de détecter en outre une défaillance simultanée des deux circuits résonnants série disposés en parallèle et avant la même fréquence de résonance, chacun de ces circuits est connecté aux files de rails au moyen d'un câble électrique qui lui est propre, de telle manière que les câbles connectés à l'une des files de rails et la spire en forme de cadre soient couplés. Les transformateurs comportant chacun un second enroulement secondaire, les seconds enroulements secondaires des transformateurs inclus dans les circuits résonnants série de même fréquence de résonance sont connectés en série et en addition, de telle manière qu'un signal alternatif représentatif des signaux circulant dans les files de rails puisse être prélevé. L'invention sera mieux comprise et d'autres buts, avantages et caractéristiques de celle-ci apparaîtront plus clairement à la lecture de la description qui suit des modes préférés de réalisation, description à laquelle une planche de dessins est annexée.
La figure 1 représente schématiquement le circuit constituant le circuit résonnant série branché entre les files de rails à une extrémité d'une zone de transmission d'informations, et
la figure 2 représente schématiquement le circuit constituant les circuits résonnants série, branchés respectivement en aval d'une zone et en amont de la zone immédiatement adjacente, ainsi que les circuits de contrôle associés.

En référence maintenant à la figure 1, le circuit 51 constitue le circuit résonnant série branché entre les deux files de rails 1 et 2 (à une extrémité d'une zone de transmission d'informations conformément à la demande de brevet européen précitée.

Le circuit 51 doit présenter une impédance sensiblement nulle pour le signal alternatif portant les informations de la zone qu'il referme. Le circuit 51 est constitué par deux circuits résonnants série connectés en parallèle et comprenant chacun un condensateur 101 et 102 et l'enroulement primaire 103 et 104 d'un transformateur.

Les enroulements secondaires 105 et 106 des deux transformateurs sont reliés en série et en opposition et le circuit ainsi formé est connecté (ou ses bornes 110) à un centre de contrôle non représenté.

De ce fait, un signal alternatif dont la fréquence est égale à la fréquence porteuse apparaît aux bornes 110 si les caractéristiques de l'un des deux circuits résonnants série subissent une modification et, en particulier, si l'un des deux circuits est coupé ou si un composant fait dériver la fréquence de résonance de l'un des deux circuits.

En référence maintenant à la figure 2, le circuit 42 correspond à un circuit résonnant série connecté en amont d'une zone et le circuit 51 correspond à un circuit résonnant connecté en aval de la zone immédiatement adjacente. Les fréquences porteuses des deux zones immédiatement adjacente. Les fréquences porteuses des deux zones étant différentes, les fréquences de résonance des circuits 42 et 51 sont différentes. Ceci présente l'avantage de pouvoir apprécier la diaphonie ou, plus précisément, le rapport du courant utile au courant issu de la zone adjacente.

De la même manière que précédemment, les enroulements secondaires 105 et 106 respectivement 205 et 206 sont connectés en série et en opposition.

Ils sont en outre connectés ensemble par l'intermédiaire de l'enroulement secondaire 70 d'un transformateur à l'enroulement primaire 71 duquel on applique par les bornes 72 un signal alternatif. Si aucune anomalie n'est constatée, le signal recueilli aux bornes 110 est un signal alternatif de la même fréquence que celle du signal qui a été appliqué aux bornes 72. Par contre, si la fréquence de résonance d'un quelconque des circuits résonnants constitués par les condensateurs 101, 102, 201, 202 respectivement en série avec les enroulements primaires 103, 104, 203, 204, est modifiée, le signal recueilli aux bornes 110 présentera une fréquence différente de celle du signal qui a été appliqué aux bornes 72 et cette différence sera représentative du circuit résonnant défaillant. Par exemple, si l'on applique aux bornes 72 un signal de fréquence f, F1 et F2 étant les fréquences porteuses des deux zones adjacentes, le signal recueilli aux bornes 110 est la somme d'un signal à fréquence f et d'un signal de fréquence F1 selon le circuit résonnant défaillant du circuit 42, ou la somme du signal à fréquence f et d'un signal de fréquence F2 selon le circuit résonnant défaillant du circuit 51.

Toutefois, comme on peut le voir figure 1, si l'un des câbles de liaison du circuit 51 aux files de rails 1 et 2 est coupé, aucun signal n'apparaît aux bornes 110, et le centre de contrôle non représenté ne peut détecter cette défaillance dont les conséquences peuvent être extrêmement fâcheuses.

Dans ce but, comme représenté figure 2, chacun des circuits résonnants des circuits 51 et 42 est connecté aux files de rails par des câbles différents. En particulier les câbles 198 et 199 sont couplés avec la spire 62 en forme de cadre et reliée au générateur 32 des signaux porteurs d'informations. Les transformateurs du circuit 51 par exemple comportent chacun un deuxième enroulement secondaire 210 et 211.

Ces deux enroulements secondaires 210 et 211 sont reliés en série et en additif jusqu'au centre de contrôle, non représenté, par les bornes 212. De ce fait, les signaux porteurs d'information étant émis en permanence, il apparaît aux bornes 212 un signal correspondant à la somme des signaux circulant dans les enroulements primaires 103 et 104 de ces deux transformateurs.

Ce signal recueilli aux bornes 212 permet de contrôler le signal porteur émis dans la spire 62 et le bon état des câbles de liaison des circuits 51 et 42 aux files de rails. Le couplage des câbles 198 et 199 avec la spire 62 est nécessaire pour garder un signal correct aux bornes 212 lorsqu'un train, en passant au droit du branchement aux files de rails, court-circuite ces dernières.

Bien que certains modes de réalisation seulement aient été décrits, il est évident que toute modification apportée par l'Homme de l'Art, dans le même esprit, ne sortirait pas du cadre de la présente invention.

## Revendications

1. Dispositif de transmission d'informations par les rails entre une voie de circulation ferroviaire et un ensemble de véhicules circulant dans le même sens sur cette voie le long de laquelle se succèdent une pluralité de zones de transmission d'informations délimitées, indépendamment des sections de cantonnement et du type de circuit de voie utilisé, en amont et en aval par des circuits résonnants accordés sur la fréquence porteuse des signaux émis au moyen d'une spire conductrice disposée entre les deux files de rails, près de l'extrémité aval de chaque zone, couplant le générateur des dits signaux aux dites files de rail par induction, caractérisé en ce que, le circuit résonnant série accordé sur la fréquence porteuse et branché entre les deux files de rails (1, 2) à chacune des extrémités d'une zone de transmission d'informations est constitué par deux circuits résonnants série identiques disposés en parallèle et comprenant chacun un condensateur (101, 102) en série avec l'enroulement primaire (103, 104) d'un transformateur, les enroulements secondaires (105, 106) des deux transformateurs étant connectés en série et en opposition, de telle manière qu'un signal alternatif représentatif de la défaillance de l'un des dits deux circuits résonnants apparaisse aux bornes (110) du circuit ainsi formé.

2. Dispositif selon la revendication 1 caractérisé en ce que les circuits constitués par les enroulements secondaires disposés en série et en opposition des deux transformateurs de chacun des deux circuits résonnants accordés sur deux fréquences porteuses différentes et branchés respectivement en aval d'une zone de transmission d'informations et en amont de la zone immédiatement adjacente, sont connectés en série par l'intermédiaire de l'enroulement secondaire (70) d'un cinquième transformateur aux bornes (72) de l'enroulement primaire (71) duquel est appliqué un signal alternatif, de telle manière qu'un signal alternatif représentatif de la défaillance de l'un desdits circuits résonnants apparaisse aux bornes (110) du circuit ainsi formé et permette de déterminer le circuit défaillant.

3. Dispositif selon l'une des revendications 1 et 2 caractérisé en ce que, chacun desdits circuits résonnants constituant un circuit résonnant (51) accordé sur la fréquence porteuse étant connecté aux files de rails (1, 2) par un câble électrique (198, 199) qui lui est propre et qui est couplé à ladite spire (62) en forme de cadre, et les transformateurs étant pourvus chacun d'un deuxième enroulement secondaire, lesdits deuxième enroulements secondaires (210, 211) sont connectés en série et en addition, de telle manière qu'un signal représentatif des signaux circulant dans les files de rails apparaisse aux bornes (212) du circuit, ainsi formé.

## Claims

1. Device for information transmission by means of the rails between a railway track and a train of vehicles travelling in the same direction on the said track along which there are arranged in succession a plurality of information transmission zones defined, independently of the block system sections and of the type of track circuit used, upstream and downstream by resonant circuits tuned to the carrier frequency of the signafs- emitted by means of a conductive coil situated between the two lines of rails, near the downstream end of each zone, coupling the generator of the said signals to the said lines of rails by induction, characterised in that the series resonant circuit tuned to the carrier frequency and connected between the two lines of rails (1, 2) at each of the ends of an information transmission zone is constituted by two identical series resonant circuits arranged in parallel and each comprising a capacitor (101, 102) in series with the primary winding (103, 104) of a transformer, the secondary windings (105, 106) of the two transformers being connected in series and in opposition, in such a manner that an alternating signal representing the failure of one of the said two resonant circuits appears at the terminals (110) of the circuit thus formed.

2. Device according to claim 1, characterised in that the circuits constituted by the secondary windings arranged in series and in opposition of the two transformers of each of the two resonant circuits tuned to two different carrier frequencies and connected respectively downstream of an information transmission zone and upstream of the immediately adjacent zone, are connected in series by means of the secondary winding (70) of a fifth transformer to the terminals (72) of whose primary winding (71) an alternating signal is applied, in such a manner that an alternating signal representing the failure of one of the said resonant circuits appears at the terminals (110) of the circuit thus formed and allows the failing circuit to be determined.

3. Device according to one of claims 1 and 2, characterised in that, each of the said resonant circuits constituting a resonant circuit (51) tuned to the carrier frequency being connected to the lines of rails (1,2) by an electrical cable (198, 199) which is specifically allocated to it and which is coupled with the said frame-form coil (62), and the transformers being provided each with a second secondary winding, the said second secondary windings (210, 211) are connected in series and additively, in such a manner that a signal representative of signals travelling in the lines of rails appears at the terminals (212) of the circuit thus formed.

## Patentansprüche

1. Vorrichtung zur Informationsübertragung über Schienen zwischen einer Eisenbahnlinie und einer Gruppe von Fahrzeugen, die in derselben Richtung auf dieser Linie fahren, längs welcher eine Mehrzahl von Informationsübertragungszonen aufeinanderfolgen, die unabhängig von den Streckenblöcken und dem verwendeten Schienenkreistyp streckenaufwärts und streckenabwärts begrenzt sind durch Resonanzkreise, die auf die Trägerfrequenz der Signale abgestimmt sind, welche mittels einer leitenden Windung ausgesandt werden, die zwischen zwei Gleissträngen in der Nähe des abwärtsseitigen Endes jeder Zone angeordnet ist und den Generator der genannten Signale mit den Gleissträngen über Induktion koppelt, dadurch gekennzeichnet, daß der Serienresonanzkreis, der auf die Trägerfrequenz abgestimmt ist und zwischen die beiden Gleisstränge (1, 2) an jedem der Enden einer Informationsübertragungszone geschaltet ist, durch zwei gleiche Serienresonanzkreise gebildet ist, die parallelgeschaltet sind und jeweils einen Kondensator (101, 102) in Reihe mit der Primärwicklung (103, 104) eines Transformators enthalten, wobei die Sekundärwicklungen (105, 106) der beiden Transformatoren in Reihe und entgegengesetzt miteinander verbunden sind so daß ein Wechselsignal, das ein Versagen eines der beiden Resonanzkreise darstellt, an den Anschlüssen (110) des so gebildeten Kreises erscheint.

2. Vorrichtung nach Anspruch 1, dadurch gekennzeichnet, daß die Kreise, die gebildet sind durch die in Reihe und entgegengesetzt angeordneten Sekundärwicklungen der beiden Transformatoren jedes der beiden Resonanzkreise, die auf zwei verschiedene Trägerfrequenzen abgestimmt sind und streckenabwärts einer Informationsübertragungszone bzw. streckenaufwärts von der unmittelbar angrenzenden Zone angeschlossen sind, in Reihe geschaltet sind über die Sekundärwicklung (70) eines fünften Transformators, an dessen Anschlüsse (72) der Primärwicklung (71) ein Wechselsignal angelegt ist, so daß ein Wechselsignal, das ein Versagen eines der Resonanzkreise darstellt, an den Anschlüssen (110) des so gebildeten Kreises erscheint und ermöglicht, den fehlerhaften Kreis zu bestimmen.

3. Vorrichtung nach Anspruch 1 oder 2, dadurch gekennzeichnet, daß, wenn jeder der Resonanzkreise, die einen auf die Trägerfrequenz abgestimmten Resonanzkreis (51) bilden, an die Gleisstränge (1, 2) über ein elektrisches Kabel (198, 199) angeschlossen ist, das ihm zugehörig ist und an die rahmenförmige Windung (62) angekoppelt ist, und wenn die Transformatoren jeweils mit einer zweiten Sekundärwicklung versehen sind, die genannten zweiten Sekundärwicklungen (210, 211) in Reihe und in Addition geschaltet sind, so daß an den Anschlüssen (212) des so gebildeten Kreises ein Signal erscheint, welches die in den Gleissträngen zirkulierenden Signale darstellt.
